# EUROPÄISCHE PATENTSCHRIFT

(11) **EP 3 931 921 B1**
(45) Veröffentlichungstag und Bekanntmachung des Hinweises auf die Patenterteilung: **30.04.2025**
(21) Anmeldenummer: 20734723.8
(22) Anmeldetag: 24.06.2020
(51) Int. Cl.: H01T 1/22, H01T 4/14, H01T 1/02

(54) **BLITZSCHUTZ-FUNKENSTRECKE**
LIGHTNING-PROTECTION SPARK GAP
ÉCLATEUR À ÉTINCELLE DE PROTECTION CONTRE LA FOUDRE

(30) Priorität: 28.06.2019 DE 102019209477
(43) Veröffentlichungstag der Anmeldung: 05.01.2022
(73) Patentinhaber: DEHN SE, 92318 Neumarkt i.d. OPf. (DE)
(72) Erfinder: EHRHARDT, Arnd, 92318 Neumarkt (DE); STRANGFELD, Uwe, 92318 Neumarkt (DE)
(74) Vertreter: Isarpatent
(86) Internationale Anmeldenummer: PCT/EP2020/067720
(87) Internationale Veröffentlichungsnummer: WO 2020/260400

(56) Entgegenhaltungen:
- EP-A1- 0 860 918
- EP-A1- 0 860 918
- EP-A1- 1 914 850
- EP-A1- 1 914 850
- AU-A- 4 577 596
- AU-A- 4 577 596

## Beschreibung

Die vorliegende Erfindung betrifft eine Blitzschutz-Funkenstrecke mit divergierenden Elektroden gemäß dem Oberbegriff des Anspruches 1, wie aus der AU 45775 96 A bekannt.

Obwohl auf beliebige Blitzschutz-Funkenstrecken mit divergierenden Elektroden anwendbar, werden die vorliegende Erfindung und die ihr zugrunde liegende Problematik im Hinblick auf Blitzschutz-Funkenstrecken mit divergierenden Elektroden erläutert, welche eine Löschkammer mit einer Mehrzahl von Löschblechen aufweisen.

### Stand der Technik

Die DE 10 2011 051 738 A1 offenbart eine Blitzschutz-Funkenstrecke mit divergierenden Elektroden, wobei der Abstand der gegenüberliegenden Elektrodenflächen im Zündbereich eng gehalten ist und sich im Laufbereich aufweitet. Die Impulsstrombelastung begrenzt sich daher im Wesentlichen auf den Zündbereich, während die Netzfolgeströme im Laufbereich die divergierenden Elektroden entlanglaufen und der Netzfolgestrom-Lichtbogen in einer Löschkammer aufgeteilt und gelöscht wird.

Die DE 10 2005 015 401 A1 offenbart eine Blitzschutz-Funkenstrecke mit zwei divergierenden Elektroden und einer zwischen den Elektroden wirkenden Funkenstrecke, einem Gehäuse sowie einer am Elektrodenfußpunkt wirksamen Gleithilfe für den Lichtbogen und Mitteln zur magnetischen Beblasung des Lichtbogens, wobei die Beweglichkeit des Lichtbogens unmittelbar nach dessen Zündung durch ine Kombination von Maßnahmen zur Verstärkung des lichtbogenbedingten Eigenmagnetfelds und einer gestaffelten Gaszirkulation des gekapselt ausgeführten Ableiters erhöht wird.

Allgemein werden unterschiedliche leitfähige Reinmaterialien zur Bildung der divergierenden Elektroden verwendet, z.B. Edelstahl oder Kupfer.

Von Laufschienen in Schaltgeräten ist der Einsatz von leitfähigen Materialien mit Schichtaufbau mit unterschiedlichen Leitfähigkeiten bekannt. Durch relativ dünne Laufschienen und einen gezielten Schichtaufbau unter Ausnutzung unterschiedlicher elektrischer Leitfähigkeiten wird die Stromdichte in den Laufschienen, insbesondere im Bereich des Lichtbogenfußpunktes, erhöht.

Dies erzeugt eine Erhöhung der Kräfte durch das Eigenmagnetfeld auf den Lichtbogen, wodurch eine höhere Beweglichkeit und ein schnelleres Einlaufen des Lichtbogens in die Löscheinrichtungen bewirkt werden kann.

Dieser Effekt wird bei homogenen Materialien auch durch partielle Verjüngungen der Dicke der Laufschienen bewirkt. Dies wird auch bei Blitzschutz-Funkenstrecken mit Wolfram-Kupferelektroden ausgenutzt, wie z.B. aus der DE 44 35 968 A1 bekannt.

Bei Hochleistungs-Funkenstrecken kann die Dicke der Elektroden oder die Tiefe der Einschnitte aufgrund der hohen Impulsstrombelastung und auch der damit verbundenen elektromagnetischen Kräfte nicht beliebig reduziert werden.

Insbesondere an den Einschnitten, die eine Inhomogenität der Struktur bedeuten, kann es zu einem "Verharren" des Lichtbogenfußpunktes und damit zu einer in diesem Fall unerwünschten thermischen Überlastung kommen. Damit bringt diese konstruktive Gestaltungsvariante der Elektroden nicht den gewünschten Effekt.

Nachteilig bei dem Einsatz von geschichteten Elektroden, insbesondere in Funkenstrecken, ist jedoch, dass die Auftriebskräfte quadratisch mit der Stromhöhe steigen und somit sehr hohe Stromkräfte bei Impulsströmen auf den Lichtbogen einwirken.

Bei kompakten Geräten hätte dies zur Konsequenz, dass der Lichtbogen dann zu schnell in die Lichtbogenkammer einläuft und der hohe Leistungsumsatz des Lichtbogens das Umfeld zerstört, so dass sich die Verstärkung der Stromkräfte durch die Schichtung der Laufschienen bei Impulsbelastungen eher negativ auswirkt.

Zusammenfassend lassen sich die Betriebsphasen derartiger Funkenstrecken folgendermaßen zusammenfassen.

In der Impulsstromphase ist darauf zu achten, dass der Leistungsumsatz im Lichtbogen möglichst klein bleibt, was bedingt durch den eingeprägten Strom des Impulsvorganges nur über eine möglichst kleine Lichtbogenspannung zu erreichen ist. Eine möglichst kleine Lichtbogenspannung ist insbesondere über eine möglichst kleine Lichtbogenlänge im Zündbereich erzielbar.

In diesem Zündbereich sollte der Lichtbogen während der Impulsstromphase verharren. Würde der Lichtbogen bereits während der Impulsphase in die Lichtbogenlöschlammer laufen, käme es zu einer thermischen Überlastung bzw. Zerstörung der Funkenstrecke.

Während der Netzfolgestromphase ist der aus dem Niederspannungsnetz gespeiste Netzfolgestrom zu begrenzen und abzuschalten. Dies lässt sich über eine möglichst hohe Lichtbogenspannung erreichen, welche als Gegenspannung zur Netzspannung wirkt.

Um eine möglichst hohe Lichtbogenspannung zu erreichen, sollte der Lichtbogen also nach Ende der Impulsstromphase möglichst schnell in die Lichtbogenlöschkammer laufen.

### Offenbarung der Erfindung

Die vorliegende Erfindung schafft eine Blitzschutz-Funkenstrecke nach Anspruch 1.

Bevorzugte Weiterbildungen sind Gegenstand der jeweiligen Unteransprüche.

### Vorteile der Erfindung

Der Kern der Erfindung ist der Einsatz von mindestens einer der divergierenden Elektroden mit einem Schichtaufbau unterschiedlicher leitfähiger Schichten, wobei die leitfähigen Schichten aus Materialien mit unterschiedlicher elektrischer Leitfähigkeit (vorzugsweise Faktor > 4 oder > 10) bestehen und die leitfähige Schicht mit höherer elektrischer Leitfähigkeit zumindest im Laufbereich einer der divergierenden Elektroden vorgesehen ist.

Die vorliegende Erfindung ermöglicht es, die Laufgeschwindigkeit des Lichtbogens an divergierenden Elektroden bei Netzfolgestrom erhöhen und bei hohen Impulsstrombelastungen die auf den Lichtbogen wirkenden Kräfte reduzieren, um damit ein "Verharren" im Zündbereich zu erzeugen. Dieses "Verharren" geht einher mit einer kleinen Bogenspannung (kleine Bogensäule) und einem geringen Leistungsumsatz und einer Druckerzeugung. Dies schont die verwendeten Materialien und die gesamte Baugruppe.

Gemäß einer bevorzugten Ausführungsform ist im Laufbereich der ersten und zweiten Elektrode die leitfähige Schicht aus dem leitfähigen Material auf dem Grundmaterial zumindest bereichsweise aufgebracht.

Gemäß einer weiteren bevorzugten Ausführungsform ist im Zündbereich einer der ersten und zweiten Elektrode die leitfähige Schicht aus dem leitfähigen Material auf dem Grundmaterial zumindest bereichsweise aufgebracht.

Gemäß einer weiteren bevorzugten Ausführungsform ist im Zündbereich der ersten und zweiten Elektrode die leitfähige Schicht aus dem leitfähigen Material auf dem Grundmaterial zumindest bereichsweise aufgebracht.

Gemäß einer weiteren bevorzugten Ausführungsform weist die erste Elektrode einen ersten elektrischen Anschlussbereich mit einer damit verbundenen ersten Anschlussklemme und die zweite Elektrode einen zweiten elektrischen Anschlussbereich mit einer damit verbundenen zweiten Anschlussklemme auf.

Gemäß einer weiteren bevorzugten Ausführungsform ist auf der zugehörigen Innenseite vom ersten und/oder zweiten Anschlussbereich die leitfähige Schicht aus dem leitfähigen Material auf dem Grundmaterial zumindest bereichsweise aufgebracht. Dies verbessert die Wärmeableitung für den Impulsstrom.

Gemäß einer weiteren bevorzugten Ausführungsform ist im Zündbereich der ersten und/oder zweiten Elektrode das Grundmaterial zumindest bereichsweise freigelegt.

Gemäß einer weiteren bevorzugten Ausführungsform ist auf der ersten Außenseite die leitfähige Schicht aus dem leitfähigen Material auf dem Grundmaterial ganzflächig aufgebracht und auf der ersten Innenseite das Grundmaterial ganzflächig freigelegt, wobei auf der zweiten Innenseite die leitfähige Schicht aus dem leitfähigen Material auf dem Grundmaterial ganzflächig aufgebracht ist und auf der zweiten Außenseite das Grundmaterial ganzflächig freigelegt ist. So lässt sich das Eigenmagnetfeld des Lichtbogens an der ersten Elektrode derart beeinflussen, dass die Laufgeschwindigkeit des Lichtbogens auch dort erhöht ist.

Gemäß einer weiteren bevorzugten Ausführungsform ist die erste Elektrode als Langhornelektrode und die zweite Elektrode als Hakenelektrode ausgebildet. So lässt sich das Betriebsverhalten auch durch die Konturen der Elektroden im gewünschten Sinne beeinflussen.

Gemäß einer weiteren bevorzugten Ausführungsform ist die zweite elektrische Leitfähigkeit um einen Faktor größer gleich 4, insbesondere um einen Faktor größer gleich 10, höher als die erste elektrische Leitfähigkeit.

Gemäß einer weiteren bevorzugten Ausführungsform ist das Grundmaterial Edelstahl und/oder die leitfähige Schicht Kupfer oder Silber.

### Kurze Beschreibung der Zeichnungen

Es zeigen:
- Fig. 1: eine schematische Querschnittsansicht zur Erläuterung einer beispielhaften Blitzschutz-Funkenstrecke gemäß einer ersten Ausführungsform der vorliegenden Erfindung;
- Fig. 2: eine schematische Querschnittsansicht zur Erläuterung einer weiteren beispielhaften Blitzschutz-Funkenstrecke;
- Fig. 3: eine schematische Querschnittsansicht zur Erläuterung einer weiteren beispielhaften Blitzschutz-Funkenstrecke;
- Fig. 4: eine schematische Querschnittsansicht zur Erläuterung einer weiteren beispielhaften Blitzschutz-Funkenstrecke;
- Fig. 5: eine schematische Querschnittsansicht zur Erläuterung einer Blitzschutz-Funkenstrecke gemäß einer ersten Ausführungsform der vorliegenden Erfindung;
- Fig. 6a),b): eine schematische ausschnittsweise Draufsicht auf die erste bzw. zweite Elektrode zur Erläuterung eine weiterer beispielhafter Blitzschutz-Funkenstrecken;
- Fig. 7a),b): eine schematische ausschnittsweise Draufsicht auf die erste bzw. zweite Elektrode zur Erläuterung weiterer beispielhafter Blitzschutz-Funkenstrecken; und
- Fig. 8: eine ausschnittsweise schematische Querschnittsansicht zur Erläuterung einer Blitzschutz-Funkenstrecke gemäß einer zweiten Ausführungsform der vorliegenden Erfindung.

In den Figuren sind gleiche bzw. funktionsgleiche Elemente mit denselben Bezugszeichen versehen.

### Beschreibung der Ausführungsbeispiele

Fig. 1 zeigt eine schematische Querschnittsansicht zur Erläuterung einer beispielhaften Blitzschutz-Funkenstrecke.

Die Blitzschutz-Funkenstrecke gemäß Fig. 1 weist eine erste Elektrode 3a auf, welche eine erste Außenseite Aa und eine erste Innenseite Ia aufweist. Weiterhin weist die Blitzschutz-Funkenstrecke eine zweite Elektrode 3b auf, welche eine zweite Außenseite Ab und eine zweite Innenseite Ib aufweist. Die erste Elektrode 3a und die zweite Elektrode 3b divergieren zueinander.

Die erste und zweite Elektrode 3a, 3b sind aus einem Grundmaterial gebildet, welches eine erste elektrische Leitfähigkeit aufweist. Beim vorliegenden Beispiel ist das Grundmaterial Edelstahl und weist eine elektrische Leitfähigkeit zwischen 1,4 MS/m und 9 MS/m auf, bevorzugt 1,4 MS/m.

Zwischen der ersten Innenseite Ia der ersten Elektrode 3a und der zweiten Innenseite der zweiten Elektrode 3b sind ein Zündbereich Z und ein sich daran anschließender Laufbereich L für einen Lichtbogen gebildet. Im Zündbereich Z sind die erste Elektrode 3a und die zweite Elektrode 3b eng beabstandet, wohingegen sich der Abstand im Laufbereich L kontinuierlich aufweitet.

Bei einem Blitzeinschlag wird die Blitzenergie im Wesentlichen durch einen Impulsstrom im Zündbereich Z umgesetzt, wohingegen sich im Laufbereich L ein von einem Netzfolgestrom getriebener Netzfolgestrom-Lichtbogen in Richtung einer Lichtbogenlöschkammer 4 ausbreitet, wobei die Lichtbogenlöschkammer 4 von Lichtbogenleitblechen 5a, 5b lateral umgeben ist.

Im Laufbereich L der ersten und zweiten Elektrode 3a, 3b ist eine leitfähige Schicht 6a, 6b aus einem leitfähigen Material mit einer zweiten elektrischen Leitfähigkeit auf dem Grundmaterial ganzflächig aufgebracht. Dieses leitfähige Material ist im vorliegenden Beispiel Kupfer, welches eine elektrische Leitfähigkeit von 56 MS/m aufweist, sodass die elektrische Leitfähigkeit des aufgebrachten leitfähigen Materials um etwa einen Faktor 6 größer als die Leitfähigkeit des Grundmaterials ist.

Zum Anschluss an ein elektrisches System, beispielsweise ein elektrisches System mit einer ersten und zweiten Stromschiene eines Versorgungsnetzes, weist die erste Elektrode 3a einen ersten elektrischen Anschlussbereich A1 mit einer damit verbundenen ersten Anschlussklemme 1a auf und weist die zweite Elektrode 3b einen zweiten elektrischen Anschlussbereich A2 mit einer damit verbundenen zweiten Anschlussklemme 1b auf.

Bei einem Blitzeinschlag, bei dem der hohe Impulsstrom im Zündbereich Z fließt, ist die Beweglichkeit des Lichtbogen-Fußpunktes durch das Grundmaterial Edelstahl im Zündbereich der ersten und zweiten Elektrode 3a, 3b reduziert. Durch die Beschichtung mit dem leitfähigen Material Kupfer ist die Beweglichkeit des Lichtbogens im Laufbereich L erhöht, sodass der Netzfolgestrom-Lichtbogen schnell in die Lichtbogenlöschkammer 4 einlaufen kann.

Somit erniedrigt sich die für die Löschung des Lichtbogens benötigte Zeitdauer erheblich.

Fig. 2 zeigt eine schematische Querschnittsansicht zur Erläuterung einer weiteren beispielhaften Blitzschutz-Funkenstrecke.

Bei dem Beispiel gemäß Fig. 2 ist im Gegensatz zum oben beschriebenen Beispiel gemäß Fig. 1 die Schicht aus dem leitfähigen Material Kupfer auch ganzflächig im Zündbereich Z der ersten Elektrode 3a vorgesehen und geht kontinuierlich in den Laufbereich L über. Hingegen ist das Grundmaterial Stahl im Zündbereich Z der zweiten Elektrode 3b freigelegt.

Durch diese Ausgestaltung kann der Energieumsatz im Zündbereich Z gesteigert werden. Allerdings sollte die Schichtdicke der elektrisch leitfähigen Schicht 6a aus Kupfer derart abgestimmt werden, dass bei Impulsströmen einer gewissen Höhe (Energie, Ladung), bei denen der Lichtbogen nicht in die Lichtbogenlöschkammer 4 einlaufen soll, die leitfähige Schicht aus Kupfer adiabatisch überlastet und zumindest teilweise zerstört wird, wodurch die Stromdichte durch die Verteilung in einer geometrisch deutlich stärkeren Schicht so stark reduziert wird, dass bekannte Maßnahmen zur Vermeidung des Laufens von Impulslichtbögen ausreichend sind und trotzdem eine beschleunigte Bewegung bei einem Netzfolgestrom ausnutzbar ist.

Beispielsweise wird eine Kupferschicht von 200 µm Dicke auf einer Edelstahlschicht mit 1,5 mm Dicke bei einer Belastung von 25 kA innerhalb von ca. 400 µs zerstört.

Durch entsprechende Variation der Schichtdicke der leitfähigen Schicht 6a aus Kupfer kann die Belastung auf unterschiedliche Werte von Impulsströmen eingestellt werden.

Bei normalen Impulsströmen trägt die teilweise Beschichtung des Zündbereichs Z mit der leitfähigen Schicht aus Kupfer zudem zur weiter verbesserten Wärmeableitung bei.

Ansonsten entsprichtdas Beispiel gemäß Fig. 2 dem Beispiel gemäß Fig. 1.

Fig. 3 zeigt eine schematische Querschnittsansicht zur Erläuterung einer weiteren beispielhaften Blitzschutz-Funkenstrecke.

Bei Beispiel gemäß Fig. 3 ist im Unterschied zum Beispiel gemäß Fig. 2 die leitfähige Schicht 6a aus Kupfer auch auf der Innenseite Ia der ersten Elektrode 3a im ersten Anschlussbereich A1 aufgebracht und im thermischen Kontakt mit der ersten Anschlussklemme 1a.

Weiterhin ist die leitfähige Schicht aus Kupfer 6b auf der Innenseite Ib der zweiten Elektrode 3b auch im zweiten Anschlussbereich A2 aufgebracht und steht im thermischen Kontakt mit der zweiten Anschlussklemme 1b.

Wie bei dem Beispiel gemäß Fig. 2 ist auch bei dem Beispiel gemäß Fig. 3 das Grundmaterial Stahl im Zündbereich der zweiten Elektrode 3b freigelegt.

Die derartige Kupferbeschichtung des ersten und zweiten Anschlussbereichs A1, A2 ermöglicht eine erheblich verbesserte Wärmeabfuhr bei Blitzeinschlag, was zum Schutz eines typischerweise umgebenden Polymergehäuses beiträgt.

Fig. 4 zeigt eine schematische Querschnittsansicht zur Erläuterung einer weiteren beispielhaften Blitzschutz-Funkenstrecke.

Das Beispiel gemäß Fig. 4 unterscheidet sich von dem Beispiel gemäß Fig. 3 dadurch, dass die leitfähige Schicht aus Kupfer 6a nur in einem Teilbereich des Zündbereiches Z der ersten Elektrode 3a vorgesehen ist und die leitfähige Schicht 6b aus Kupfer auch in einem entsprechenden Teilbereich des Zündbereichs Z der zweiten Elektrode 3b.

Wie bereits im Zusammenhang mit dem Beispiel gemäß Fig. 2 erwähnt, kann durch eine entsprechende Schichtdicke der leitfähigen Schicht aus Kupfer erreicht werden, dass die leitfähige Schicht aus Kupfer bei zu hohen Impulsströmen adiabatisch überlastet und teilweise zerstört wird, sodass der Impulsstrom im Zündbereich verharrt.

Fig. 5 zeigt eine schematische Querschnittsansicht zur Erläuterung einer Blitzschutz-Funkenstrecke gemäß einer ersten Ausführungsform der vorliegenden Erfindung.

Bei der ersten Ausführungsform ist die leitfähige Schicht 6a aus Kupfer auf der ersten Außenseite Aa auf dem Grundmaterial ganzflächig aufgebracht, wobei auf der ersten Innenseite Ia das Grundmaterial Edelstahl ganzflächig freigelegt ist.

Auf der zweiten Innenseite Ib ist die leitfähige Schicht 6b aus Kupfer auf dem Grundmaterial

Edelstahl ganzflächig aufgebracht, wohingegen auf der zweiten Außenseite Ab das Grundmaterial Edelstahl ganzflächig freigelegt ist.

Bei der ersten Ausführungsform bewirkt die Beschichtung der Außenseite Aa der ersten Elektrode 6a neben einer verbesserten Wärmeableitung eine Erhöhung der Kräfte durch das Eigenmagnetfeld auf den Lichtbogen an der zweiten Elektrode 3a, wodurch ebenfalls eine höhere Beweglichkeit und ein schnelleres Einlaufen des Lichtbogens in die Lichtbogenlöschkammer 4 erreicht werden kann.

Bei der ersten Ausführungsform ist im Gegensatz zu den vorherigen Beispielen die zweite Anschlussklemme 1b' auf der Außenseite Ab der zweiten Elektrode 3b verankert, sodass die Innenseite Ib der zweiten Elektrode 3b ganzflächig mit dem leitfähigen Material aus 6b aus Kupfer belegt werden kann.

Fig. 6a),b) zeigen eine schematische ausschnittsweise Draufsicht auf die erste bzw. zweite Elektrode zur Erläuterung weiterer beispielhafterBlitzschutz-Funkenstrecken.

Bei dem Beispiel gemäß Fig. 6a)ist zumindest im Laufbereich L einer der ersten und zweiten Elektrode 3a, 3b die leitfähige Schicht 6a, 6b aus dem leitfähigen Material Kupfer auf dem Grundmaterial Edelstahl zumindest bereichsweise ganzflächig aufgebracht ist.

Bezugszeichen K bezeichnet eine virtuelle Trennlinie zwischen Laufbereich L und Zündbereich Z.

Auch im Zündbereich Z der einen der ersten und zweiten Elektrode 3a, 3b ist die leitfähige Schicht 6a, 6b aus dem leitfähigen Material Kupfer auf dem Grundmaterial Edelstahl zumindest bereichsweise ganzflächig aufgebracht ist.

Ein ganzflächiger Bereich 61 der leitfähigen Schicht 6a, 6b im Laufbereich L und ein ganzflächiger Bereich 62 der leitfähigen Schicht 6a, 6b im Zündbereich Z sind durch einen Bereich 60 getrennt, in dem das Grundmaterial ganzflächig freigelegt ist.

Bei dem Beispiel gemäß Fig. 6b) ist zumindest im Laufbereich L einer der ersten und zweiten Elektrode 3a, 3b die leitfähige Schicht 6a, 6b aus dem leitfähigen Material Kupfer auf dem Grundmaterial Edelstahl zumindest bereichsweise längsstreifenförmig mit geringerer Breite als einer Breite der Innenseite Ia, Ib aufgebracht.

Im Zündbereich Z der einen der ersten und zweiten Elektrode 3a, 3b ist die leitfähige Schicht 6a, 6b aus dem leitfähigen Material Kupfer auf dem Grundmaterial Edelstahl zumindest bereichsweise längsstreifenförmig mit geringerer Breite als einer Breite der Innenseite Ia, Ib aufgebracht ist.

Ein längsstreifenförmiger Bereich 61' der leitfähigen Schicht 6a, 6b im Laufbereich L und ein längsstreifenförmiger Bereich 62' der leitfähigen Schicht 6a, 6b im Zündbereich Z sind durch einen Bereich 60 getrennt, in dem das Grundmaterial ganzflächig freigelegt ist.

Fig. 7a),b) zeigen eine schematische ausschnittsweise Draufsicht auf die erste bzw. zweite Elektrode zur Erläuterung weiterer beispielhafter Blitzschutz-Funkenstrecken.

Bei dem Beispiel gemäß Fig. 7a) ist zumindest im Laufbereich L einer der ersten und zweiten divergierenden Elektrode 3a, 3b die leitfähige Schicht 6a, 6b aus dem leitfähigen Material Kupfer auf dem Grundmaterial Edelstahl längsstreifenförmig mit geringerer Breite als einer Breite der Innenseite Ia, Ib aufgebracht.

Im Zündbereich Z der einen der ersten und zweiten Elektrode 3a, 3b ist die leitfähige Schicht 6a aus dem leitfähigen Material Kupfer auf dem Grundmaterial Edelstahl längsstreifenförmig mit geringerer Breite als einer Breite der Innenseite Ia, Ib aufgebracht.

Ein längsstreifenförmiger Bereich 61" der leitfähigen Schicht 6a, 6b im Laufbereich L und ein längsstreifenförmiger Bereich 62" der leitfähigen Schicht 6a, 6b sind im Zündbereich Z miteinander verbunden.

Bei dem Beispiel gemäß Fig. 7b) ist zumindest im Laufbereich L einer der ersten und zweiten Elektrode 3a, 3b die leitfähige Schicht 6a, 6b aus dem leitfähigen Material Kupfer auf dem Grundmaterial Edelstahl längsstreifenförmig mit geringerer Breite als einer Breite der Innenseite Ia, Ib aufgebracht.

Fig. 8 ist eine ausschnittsweise schematische Querschnittsansicht zur Erläuterung einer Blitzschutz-Funkenstrecke gemäß einer zweiten Ausführungsform der vorliegenden Erfindung.

Bei der zweiten Ausführungsform ist die erste Elektrode 3a als Langhornelektrode und die zweite Elektrode 3b als Hakenelektrode ausgebildet, d.h. die divergierenden Elektroden 3a, 3b verlaufen asymmetrisch.

Wie bei dem Beispiel gemäß Fig. 5 ist die leitfähige Schicht 6a aus Kupfer auf der ersten Außenseite Aa auf dem Grundmaterial ganzflächig aufgebracht, wobei auf der ersten Innenseite Ia das Grundmaterial Edelstahl ganzflächig freigelegt ist.

Auf der zweiten Innenseite Ib ist die leitfähige Schicht 6b aus Kupfer auf dem Grundmaterial Edelstahl ganzflächig aufgebracht, wohingegen auf der zweiten Außenseite Ab das Grundmaterial Edelstahl ganzflächig freigelegt ist.

Bei der zweiten Ausführungsform wird die Funktionstrennung zwischen Impulsstromphase und Netzfolgestromphase nicht nur durch die Materialkombination, sondern auch durch die Elektrodenkonturen beeinflusst.

Die als Langhornelektrode ausgebildete erste Elektrode 3a besitzt eine stetige Kontur mit im Wesentlichen konstantem Krümmungsradius auf maximal 90° ohne strömungstechnische Inhomogenitäten. Dadurch lässt sich eine laminare Strömung entlang der ersten Elektrode 3a ohne Verwirbelungen erzeugen. Die aktive Innenseite Ia der ersten Elektrode 3a besteht aus Edelstahl 6a und besitzt eine geringe Wärmeleitfähigkeit von etwa 20 W/(m·K).

Dadurch bedingt bewegt sich der Lichtbogenfußpunkt in der Impulsstromphase nur sehr langsam bzw. sprungartig auf der ersten Elektrode 6a, da er im Schmelzkrater fixiert bleibt.

Bei der nachfolgenden Folgestromphase wird die laminare Strömung dazu benutzt, dass der Lichtbogenfußpunkt in Richtung der Lichtbogenlöschkammer 4 bewegt wird. Dazu ist ein gewisser Druckaufbau notwendig, der erst zeitverzögert nach dem Erreichen des Maximalwertes des Impulsstroms erreicht wird.

Die als Hakenelektrode ausgebildete zweite Elektrode 3b besitzt eine unstetige Kontur mit ausgehend vom Zündbereich Z höherem gleichgerichtetem Krümmungsradius als die als Langhornelektrode ausgebildete erste Elektrode 3a und anschließend nach einem Wendepunkt entgegengerichtetem Krümmungsradius wie die als Langhornelektrode ausgebildete erste Elektrode 3a.

Von besonderer Bedeutung ist der Strömungsschatten nach der maximalen Krümmung der zweiten Elektrode 3b. Als Material auf der aktiven Innenseite Ib wird Kupfer 6b verwendet, das eine hohe Wärmeleitfähigkeit von etwa 380 W/(m·K) besitzt. Dadurch bedingt bildet sich dort kein Schmelzkrater aus, der ein Verharren des Lichtbogens verursachen würde.

Die hohe Beweglichkeit des Lichtbogenfußpunktes auf der Innenseite Ib der zweiten Elektrode 3b könnte dazu führen, dass der Lichtbogen zu schnell aus dem Zündbereich Z in Richtung der Lichtbogenlöschkammer 4 wandert. Der besagte Strömungsschatten bewirkt jedoch bei entsprechender Dimensionierung ein Verharren des Lichtbogenfußpunktes im Zündbereich Z für einige 100 Mikrosekunden bis zu einer Mikrosekunde, und erst danach und damit nach Abklingen des Impulsstromes setzt die schnelle Bewegung in Richtung der Lichtbogenlöschkammer 4 ein.

Durch eine entsprechende Schichtdicke der leitfähigen Schicht 6b aus Kupfer auf der als Hakenelektrode ausgebildeten zweiten Elektrode 3b kann auch bei dieser Ausführungsform erreicht werden, dass die leitfähige Schicht 6b aus Kupfer bei zu hohen Impulsströmen adiabatisch überlastet und teilweise zerstört wird, sodass der Impulsstrom im Zündbereich verharrt.

Beispielsweise schmilzt eine 0,2 mm dicke leitfähige Schicht 6b aus Kupfer, welche beispielsweise galvanisch, durch Ummantelung oder durch Plattieren aufgebracht wurde, bei 25 kA 10/350µs. Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Die vorliegende Erfindung ist insbesondere nicht auf die Materialkombination Stahl/Kupfer beschränkt. Es hat sich herausgestellt, dass generelle beliebige Materialkombinationen für die divergierenden Elektroden verwendet werden können, um die erfindungsgemäßen Effekte zu erzielen.

## Patentansprüche

1. Blitzschutz-Funkenstrecke mit:
einer ersten Elektrode (3a), welche eine erste Außenseite (Aa) und eine erste Innenseite (Ia) aufweist, und einer zweiten Elektrode (3b), welche eine zweite Außenseite (Ab) und eine zweite Innenseite (Ib) aufweist;
wobei die erste und zweite Elektrode (3a, 3b) zueinander divergieren;
wobei die erste und zweite Elektrode (3a, 3b) aus einem leitfähigen Grundmaterial gebildet sind, welches eine erste elektrische Leitfähigkeit aufweist;
wobei zwischen der ersten Innenseite (Ia) der ersten Elektrode (3a) und der zweiten Innenseite (Ib) der zweiten Elektrode (3b) ein Zündbereich (Z) und ein sich daran anschließender Laufbereich (L) für einen Lichtbogen gebildet sind;
wobei zumindest im Laufbereich (L) einer der ersten und zweiten Elektrode (3a, 3b) eine leitfähige Schicht (6a, 6b) aus einem leitfähigen Material mit einer zweiten elektrischen Leitfähigkeit auf dem Grundmaterial zumindest bereichsweise aufgebracht ist; und
wobei die zweite elektrische Leitfähigkeit höher als die erste elektrische Leitfähigkeit ist;
**dadurch gekennzeichnet, dass**
auf der zugehörigen Außenseite (Aa, Ab) der anderen der ersten und zweiten Elektrode (3a, 3b) die leitfähige Schicht (6a, 6b) aus dem leitfähigen Material auf dem Grundmaterial zumindest bereichsweise aufgebracht ist.

2. Blitzschutz-Funkenstrecke nach Anspruch 1, wobei im Laufbereich (L) der ersten und zweiten Elektrode (3a, 3b) die leitfähige Schicht (6a, 6b) aus dem leitfähigen Material auf dem Grundmaterial zumindest bereichsweise aufgebracht ist.

3. Blitzschutz-Funkenstrecke nach Anspruch 1 oder 2, wobei im Zündbereich (Z) einer der ersten und zweiten Elektrode (3a, 3b) die leitfähige Schicht (6a, 6b) aus dem leitfähigen Material auf dem Grundmaterial zumindest bereichsweise aufgebracht ist.

4. Blitzschutz-Funkenstrecke nach Anspruch 3, wobei im Zündbereich (Z) der ersten und zweiten Elektrode (3a, 3b) die leitfähige Schicht (6a, 6b) aus dem leitfähigen Material auf dem Grundmaterial zumindest bereichsweise aufgebracht ist.

5. Blitzschutz-Funkenstrecke nach einem der vorhergehenden Ansprüche, wobei die erste Elektrode (3a) einen ersten elektrischen Anschlussbereich (A1) mit einer damit verbundenen ersten Anschlussklemme (1a) und die zweite Elektrode (3b) einen zweiten elektrischen Anschlussbereich (A2) mit einer damit verbundenen zweiten Anschlussklemme (1b; 1b') aufweist.

6. Blitzschutz-Funkenstrecke nach Anspruch 5, wobei auf der zugehörigen Innenseite (Ia, Ib) vom ersten und/oder zweiten Anschlussbereich (A1, A2) die leitfähige Schicht (6a, 6b) aus dem leitfähigen Material auf dem Grundmaterial zumindest bereichsweise aufgebracht ist.

7. Blitzschutz-Funkenstrecke nach Anspruch 3 oder 4, wobei im Zündbereich (Z) der ersten und/oder zweiten Elektrode (3a, 3b) das Grundmaterial zumindest bereichsweise freigelegt ist.

8. Blitzschutz-Funkenstrecke nach Anspruch 1, wobei auf der ersten Außenseite (Aa) die leitfähige Schicht (6a) aus dem leitfähigen Material auf dem Grundmaterial ganzflächig aufgebracht ist und auf der ersten Innenseite (Ia) das Grundmaterial ganzflächig freigelegt ist und wobei auf der zweiten Innenseite (Ib) die leitfähige Schicht (6b) aus dem leitfähigen Material auf dem Grundmaterial ganzflächig aufgebracht ist und auf der zweiten Außenseite (Ab) das Grundmaterial ganzflächig freigelegt ist.

9. Blitzschutz-Funkenstrecke nach einem der vorhergehenden Ansprüche, wobei die erste Elektrode (3a) als Langhornelektrode und die zweite Elektrode (3b) als Hakenelektrode ausgebildet ist.

10. Blitzschutz-Funkenstrecke nach einem der vorhergehenden Ansprüche, wobei die zweite elektrische Leitfähigkeit um einen Faktor größer gleich 4, insbesondere um einen Faktor größer gleich 10, höher als die erste elektrische Leitfähigkeit ist.

11. Blitzschutz-Funkenstrecke nach einem der vorhergehenden Ansprüche, wobei das Grundmaterial Edelstahl und/oder die leitfähige Schicht (6a, 6b) Kupfer oder Silber ist.

## Claims

1. Lightning protection spark gap comprising:
a first electrode (3a), which has a first outer face (Aa) and a first inner face (Ia), and a second electrode (3b), which has a second outer face (Ab) and a second inner face (Ib),
the first electrode and the second electrode (3a, 3b) diverging from one another;
the first and the second electrode (3a, 3b) being formed from a conductive base material having a first electrical conductivity;
an ignition region (Z) and an adjacent arcing region (L) for an arc being formed between the first inner face (Ia) of the first electrode (3a) and the second inner face (Ib) of the second electrode (3b);
a conductive layer (6a, 6b) of a conductive material having a second electrical conductivity being applied to the base material at least in regions at least in the arcing region (L) of one of the first and the second electrode (3a, 3b); and
the second electrical conductivity being higher than the first electrical conductivity;
**characterised in that**
the conductive layer (6a, 6b) of the conductive material is applied to the base material at least in regions on the associated outer face (Aa, Ab) of the other of the first and the second electrode (3a, 3b).

2. Lightning protection spark gap according to claim 1, wherein the conductive layer (6a, 6b) of the conductive material is applied to the base material at least in regions in the arcing region (L) of the first and the second electrode (3a, 3b).

3. Lightning protection spark gap according to either claim 1 or claim 2, wherein the conductive layer (6a, 6b) of the conductive material is applied to the base material at least in regions in the ignition region (Z) of one of the first and the second electrode (3a, 3b).

4. Lightning protection spark gap according to claim 3, wherein the conductive layer (6a, 6b) of the conductive material is applied to the base material at least in regions in the ignition region (Z) of the first and the second electrode (3a, 3b).

5. Lightning protection spark gap according to any of the preceding claims, wherein the first electrode (3a) has a first electrical connection region (A1) having an associated first terminal (1a), and the second electrode (3b) has a second electrical connection region (A2) having an associated second terminal (1b; 1b').

6. Lightning protection spark gap according to claim 5, wherein the conductive layer (6a, 6b) of the conductive material is applied to the base material at least in regions on the associated inner face (Ia, Ib) of the first and/or the second connection region (A1, A2).

7. Lightning protection spark gap according to either claim 3 or claim 4, wherein the base material is exposed at least in regions in the ignition region (Z) of the first and/or the second electrode (3a, 3b).

8. Lightning protection spark gap according to claim 1, wherein the conductive layer (6a) of the conductive material is applied to the base material over the whole area on the first outer face (Aa), and the base material is exposed over the whole area on the first inner face (Ia), and wherein the conductive layer (6b) of the conductive material is applied to the base material over the whole area on the second inner face (Ib), and the base material is exposed over the whole area on the second outer face (Ab).

9. Lightning protection spark gap according to any of the preceding claims, wherein the first electrode (3a) is formed as a long horn electrode and the second electrode (3b) is formed as a hook electrode.

10. Lightning protection spark gap according to any of the preceding claims, wherein the second electrical conductivity is higher than the first electrical conductivity by a factor greater than or equal to 4, in particular by a factor greater than or equal to 10.

11. Lightning protection spark gap according to any of the preceding claims, wherein the base material is high-grade steel and/or the conductive layer (6a, 6b) is copper or silver.

## Revendications

1. Éclateur de protection contre la foudre comportant :
une première électrode (3a) qui comporte un premier côté extérieur (Aa) et un premier côté intérieur (Ia), et une seconde électrode (3b) qui comporte un second côté extérieur (Ab) et un second côté intérieur (Ib) ;
dans lequel les première et seconde électrodes (3a, 3b) divergent l'une de l'autre ;
dans lequel les première et seconde électrodes (3a, 3b) sont formées d'un matériau de base conducteur qui présente une première conductivité électrique ;
dans lequel entre le premier côté intérieur (Ia) de la première électrode (3a) et le second côté intérieur (Ib) de la seconde électrode (3b) sont formées une zone d'allumage (Z) et une zone de propagation (L) pour un arc accolée à celle-ci ;
dans lequel, au moins dans la zone de propagation (L) de l'une des première et seconde électrodes (3a, 3b), une couche conductrice (6a, 6b) en matériau conducteur ayant une seconde conductivité électrique est appliquée sur le matériau de base au moins par sections ; et
dans lequel la seconde conductivité électrique est supérieure à la première conductivité électrique ;
**caractérisé en ce que**
sur le côté extérieur (Aa, Ab) associé de l'autre électrode (3a, 3b), la couche conductrice (6a, 6b) en matériau conducteur est appliquée sur le matériau de base au moins par sections.

2. Éclateur de protection contre la foudre selon la revendication 1, dans lequel, dans la zone de propagation (L) des première et seconde électrodes (3a, 3b), la couche conductrice (6a, 6b) en matériau conducteur est appliquée sur le matériau de base au moins par sections.

3. Éclateur de protection contre la foudre selon la revendication 1 ou 2, dans lequel, dans la zone d'allumage (Z) de l'une des première et seconde électrodes (3a, 3b), la couche conductrice (6a, 6b) en matériau conducteur est appliquée sur le matériau de base au moins par sections.

4. Éclateur de protection contre la foudre selon la revendication 3, dans lequel, dans la zone d'allumage (Z) des première et seconde électrodes (3a, 3b), la couche conductrice (6a, 6b) en matériau conducteur est appliquée sur le matériau de base au moins par sections.

5. Éclateur de protection contre la foudre selon l'une des revendications précédentes, dans lequel la première électrode (3a) comporte une première zone de connexion électrique (A1) avec une première borne (1a) reliée à celle-ci et la seconde électrode (3b) comporte une seconde zone de connexion électrique (A2) avec une seconde borne (1b ; 1b') reliée à celle-ci.

6. Éclateur de protection contre la foudre selon la revendication 5, dans lequel, sur le côté intérieur (Ia, Ib) associé de la première et/ou seconde zone de connexion (A1, A2), la couche conductrice (6a, 6b) en matériau conducteur est appliquée sur le matériau de base au moins par sections.

7. Éclateur de protection contre la foudre selon la revendication 3 ou 4, dans lequel, dans la zone d'allumage (Z) de la première et/ou seconde électrode (3a, 3b), le matériau de base est exposé au moins par sections.

8. Éclateur de protection contre la foudre selon la revendication 1, dans lequel sur le premier côté extérieur (Aa), la couche conductrice (6a) en matériau conducteur est appliquée sur toute la surface du matériau de base et sur le premier côté intérieur (Ia), le matériau de base est exposé sur toute la surface, et dans lequel, sur le second côté intérieur (Ib), la couche conductrice (6b) en matériau conducteur est appliquée sur toute la surface et sur le second côté extérieur (Ab), le matériau de base est exposé sur toute la surface.

9. Éclateur de protection contre la foudre selon l'une des revendications précédentes, dans lequel la première électrode (3a) est formée comme une électrode à cornet long et la seconde électrode (3b) est formée comme une électrode à crochet.

10. Éclateur de protection contre la foudre selon l'une des revendications précédentes, dans lequel la seconde conductivité électrique est supérieure à la première conductivité électrique d'un facteur supérieur ou égal à 4, en particulier d'un facteur supérieur ou égal à 10.

11. Éclateur de protection contre la foudre selon l'une des revendications précédentes, dans lequel le matériau de base est un acier inoxydable et/ou la couche conductrice (6a, 6b) est en cuivre ou argent.
